# EUROPÄISCHE PATENTSCHRIFT

(11) **EP 0 666 400 B1**
(45) Veröffentlichungstag und Bekanntmachung des Hinweises auf die Patenterteilung: **11.03.1998**
(21) Anmeldenummer: 95100039.7
(22) Anmeldetag: 03.01.1995
(51) Int. Cl.: E06B 3/30

(54) **Holz-Alu-Fenster**
Compound wood-aluminium window
Fenêtre mixte bois-aluminium

(30) Priorität: 02.02.1994 DE 4403087
(43) Veröffentlichungstag der Anmeldung: 09.08.1995
(73) Patentinhaber: HERMANN GUTMANN WERKE GMBH, D-91781 Weissenburg (DE)
(72) Erfinder: Müller, Werner, D-91757 Treuchtlingen (DE)
(74) Vertreter: Matschkur, Götz, Lindner Patent- und Rechtsanwälte

(56) Entgegenhaltungen:
- EP-A- 0 149 991
- BE-A- 720 839
- DE-A- 1 683 371
- DE-A- 2 458 315
- FR-A- 1 422 702
- GB-A- 1 430 117

## Beschreibung

Die Erfindung bezieht sich auf ein Holz-Alu-Fenster mit auf die Außenfläche der Holzprofile aufgesetzten Aluminiumprofilen gemäß dem Oberbegriff des Anspruchs 1.

Bei den bislang hergestellten und vertriebenen Holz-Alu-Fenstern werden üblicherweise auf die Holzprofile, wobei es sich bei diesen um gegenüber einfachen Holzfenstern stark abgeänderte Spezialprofile handelt, in Abständen Halter aufgeschraubt, welche in hinterschnittene Nuten eingreifen, die durch weit über die Sichtverkleidungsplatten der Aluminiumprofile nach rückwärts überstehende, teilweise gegeneinander gewinkelte Stege gebildet werden.

Dies ergibt sowohl sehr hohe Fertigungskosten als auch hohe Montagekosten, so daß Holz-Alu-Fenster der bisherigen Konstruktion ca. 70 bis 80 % teurer sind als Fenster aus Holz oder Kunststoff. Der Erfindung liegt daher die Aufgabe zugrunde, ein Holz-Alu-Fenster der eingangs genannten Art so auszugestalten, daß einfachere billigere Profile verwendet werden können und darüber hinaus die Montage vereinfacht ist.

Aus FR-A-1 422 702 ist ein Holz-Alu-Fenster bekannt, bei dem die Schalen an den Holzprofilen unmittelbar anliegen, so daß trotz Längsbelüftungsnuten ein Stocken und Verfaulen des Holzes stattfinden kann.

Die Aufgabe der Erfindung ist es obige Nachteile zu beseitigen. Dies wird durch die Merkmale des kennzeichens des Anspruchs 1 erreicht.

Durch die erfindungsgemäße quasi formschlüssige dreiseitige Umfassung der Holzprofile durch die Aluminiumprofil-Schalen ergibt sich die Möglichkeit, als Holzprofile lediglich leicht überarbeitete Holzprofile handelsüblicher Holzfenster zu verwenden, wobei die Längsbelüftungsnuten völlig problemlos in einem Arbeitsgang mit der Vierseitenbearbeitung der Holzprofile eingefräst werden können. Durch diese eingefrästen Längsbelüftungsnuten wird die DIN-Forderung erfüllt, wonach 7 mm tiefe Hinterlüftungen zwischen dem Holz und dem Aluminium vorgesehen sein müssen, bei der erfindungsgemäßen Konstruktion jedoch mit dem Vorteil, daß dies nicht überall der Fall zu sein braucht, sondern nur im Bereich der Längsnuten, wodurch die Fenster sehr viel weniger dick und sperrig werden.

Die erfindungsgemäße Ausbildung hat darüber hinaus auch den Vorteil, daß wegen der fehlenden Stege zum Aufschieben auf die Halter die Wandstärke der Aluminiumprofile kleiner gemacht werden kann, was ihre Fertigung einerseits verbilligt und andererseits das Gewicht der Fenster reduziert.

In Ausgestaltung der Erfindung kann dabei vorgesehen sein, daß die Aluminiumprofile vorzugsweise wenigstens einseitig eine hinterschnittene Schulter des Holzprofils hintergreifen und durch auf der Gegenseite vorgesehene Verschraubungen an den Holzprofilen fixiert sind. Diese Art der Halterung läßt ein einfaches Aufschnappen der Aluminiumprofile zu, die dann lediglich noch das Setzen weniger Fixierschrauben erfordert, was erheblich einfacher ist als die bisherige Befestigungsweise, bei der ja die Fixierschrauben letztendlich neben den komplizierten und einzeln auf die Holzprofile aufzubringenden Haltern ebenfalls erforderlich waren.

Als in der Praxis noch günstiger hat sich in Ausgestaltung der Erfindung eine Ausbildung erwiesen, bei der die Aluminiumprofile beidseits hinterschnittene Schultern des Holzprofils hintergreifen, wobei einseitig die Schulter durch eine Nut gebildet sein kann, in die U-förmige Randstreifen des Aluminiumprofils klemmend eingreifen können.

Mit besonderem Vorteil sollen die schalenförmigen Aluminiumprofile nicht unmittelbar auf den Holzprofilen aufliegen, sondern diese in einem ganz geringen Abstand von einem oder wenigen Millimetern umfassen, wobei in weiterer Ausbildung der Erfindung dann vorgesehen sein kann, daß den Aluminiumprofilen und den Holzprofilen vorzugsweise selbstklebende Dämpfungsplättchen zwischengeordnet sind, so daß ein Klappern oder sonstige Bewegungen der Aluminiumprofile durch diese wenige Millimeter dicken elastischen Dämpfungsplättchen einfach verhindert werden können.

Die spielbehaftete Umfassung der Holzrahmen durch die Aluminiumprofile soll dabei in weiterer Ausgestaltung der Erfindung derart gewählt sein, daß die Profile aufgrund ihrer Elastizität und/oder der Elastizität der Dämpfungsplättchen, sowie des Spiel-Abstandes zu den Innenflächen der Holzprofile um ca. 1 bis 3 mm, vorzugsweise 2 mm, nach außen verspannbar sind. Durch diese Verspannbarkeit ergibt sich eine besonders günstige Möglichkeit, die Verkleidungsprofile nachträglich auf den Rahmen eines Holzfensters aufzubringen. Gemäß dem Verfahren nach Anspruch 7 werden zunächst auf drei der Holz-Rahmenprofile des fertigen Holzfensters die auf Gehrung geschnittenen Aluminiumprofile aufgeclipst und zum Aufclipsen des vierten Aluminiumprofils werden die freien Enden der anschließenden Alumiumprofile seitlich nach außen federnd weggedrückt. Anschließend federn sie wieder zurück und legen sich an die Gehrungskanten des vierten Aluminiumprofils an, so daß sich ein glatter sauberer Übergang ergibt. Ersichtlich könnte ohne diese besondere Ausgestaltung ein nachträgliches Aufbringen der Aluminiumprofile auf die Holzfenster überhaupt nicht stattfinden.

Schließlich liegt es auch noch im Rahmen der Erfindung, daß die Außenschenkel der Aluminiumprofile mit Ausnehmungen zum Einhaken von die Ecke übergreifenden, die Aluminiumprofile zusammenspannenden Blattfederelementen versehen sind.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: einen vertikalen Schnitt durch ein erfindungsgemäßes Fenster, wobei lediglich die Holzprofile gezeigt sind und gleichzeitig gestrichelt die Form eines handelsüblichen Holzfensters mit eingezeichnet ist,
- Fig. 2: einen der Fig. 1 entsprechenden, in der Mitte des Fensters zwischen den oberen und unteren Leisten abgebrochenen Längsschnitt durch ein erfindungsgemäßes Holz-Alu-Fenster mit den auf die Holzprofile der Fig. 1 aufgesetzten schalenförmigen Aluminiumprofilen,
- Fig. 3: einen Teilschnitt durch den oberen Stockrahmen und den zugehörigen Fensterflügelschenkel bei einer abgewandelten Ausführungsform mit Klemmbefestigung der Aluminiumprofile,
- Fig. 4: eine Ansicht eines verkleideten Fensters unmittelbar beim Aufclipsen des vierten Aluminiumprofils,
- Fig. 5: einen Teilschnitt durch den unteren Fensterflügelschenkel bei einer weiteren Ausführungsform mit Klemmbefestigung der Aluminiumprofile, und
- Fig. 6: eine perspektivische Teilansicht einer Ecke eines verkleideten Fensters mit Blattfeder-Befestigungselementen.

In den Figuren erkennt man die Holzprofile 1 und 2 des unteren und oberen Stockrahmens sowie die unteren und oberen Holzprofile 3 und 4 des Fensterflügels, auf die jeweils Alu-Blendrahmen aufgesetzt sind. Erfindungsgemäß sind diese Blendrahmen 5, 6, 7 und 8 im wesentlichen schalenförmig ausgebildet, so daß sie - insbesondere gilt dies für die oberen und unteren Rahmenschenkel und den oberen Stockrahmen - das zugehörige Holzprofil 2, 3 und 4 im wesentlichen dreiseitig nahezu formschlüssig eng umgreifen, wobei jeweils ein nach innen gewinkelter Schenkel 6', 7', 8' eine hinterschnittene Schulter 2', 3', 4' des jeweiligen Holzprofils 2, 3, 4 hintergreift, während auf der jeweils gegenüberliegenden Seite der Alu-Blendrahmen 6, 7, 8 mit Hilfe von Verschraubungen 9 fixiert ist.

Um dabei die notwendige und in den Normen vorgeschriebene Belüftungstiefe zwischen Holzprofil und Aluminiumprofil zu erreichen, sind in die Holzprofile 2, 3 und 4 Belüftungsnuten 10 entsprechender Tiefe eingefräst, so daß sich beispielsweise ein lichter Abstand zwischen dem Boden der Nuten und der Innenseite der Alu-Blendrahmen t von etwa 8 mm ergibt. Neben den vorstehend bereits im einzelnen angeführten Vorteilen der erfindungsgemäßen Konstruktion ergibt sich dabei auch noch zusätzlich der Vorteil, daß die bislang üblichen speziellen Dichtungen nicht benötigt werden.

Um ein wackelfreies und klirrfreies Haltern der Aluminiumprofile auf den Holzprofilen sicherzustellen, sind selbstklebende Dämpfungsplättchen 11 aus elastischem Filz od.dgl. vorgesehen, die auf die Innenseiten der Aluminiumprofile aufgeklebt sind und beim Aufstecken auf die Holzprofile zwischen diesen und den Vorderseiten der Holzprofile zusammengedrückt werden. Das Aluminiumprofil 5 für den unteren Stockrahmen 1 ist wegen der in diesem Bereich vorgesehenen Regenablaufrinne 12 etwas anders ausgebildet und kann selbstverständlich in diesem Bereich nicht in gleicher Weise formschlüssig um das Holzprofil gelegt sein. Bei 13 erkennt man eine Reihe von Aufbohrungen der schalenförmigen Aluminiumprofile zur Sicherstellung einer ausreichenden Luftzirkulation zwischen den Aluminiumprofilen und den Holzprofilen. 14 ist zusätzlich eine Wasserablauföffnung.

Die Fig. 3 zeigt eine abgewandelte Ausführungsform, bei welcher die Alumiumprofile 6 und 8 auch auf der Oberseite hinterschnittene Schultern 2'' und 4'' hintergreifen, wobei die Ausbildung so getroffen ist, daß diese oberen Schultern 2'' und 4'' durch Nuten 15 der Holzprofile gebildet sind, in welche U-förmige Randstreifen 16 des Aluminiumprofils klemmend eingreifen.

Diese Ausbildung, bei der ggf. natürlich auch zusätzlich noch eine Verschraubung ähnlich wie bei Fig. 2 vorgesehen sein kann, hat den entscheidenden Vorteil, daß sie es ermöglicht, die Aluminiumprofile und die Holzprofile vor dem Ablängen zu vereinigen, so daß beispielsweise übliche 6 m lange Aluminiumprofile mit entsprechend langen Holzprofilen vereinigt werden können, die dann erst - und dies bedeutet, daß nur einmal eine entsprechende Fertigung notwendig ist - entsprechend den Fensterschenkeln in Abschnitte unterteilt werden, vorzugsweise auf Gehrung geschnitten werden. Dies bedeutet eine erhebliche Fertigungsvereinfachung, wobei bei einer derartigen Fertigung dann ein etwaiges zusätzliches Anschrauben der Aluminiumprofile an den Holzprofilen erst nach dem gemeinsamen Auftrennen in die Fensterrahmenschenkel stattfindet.

In Fig. 4 ist angedeutet, wie nach Aufclipsen der Aluminiumverkleidungsprofile auf den oberen und die beiden seitlichen Schenkel eines Fensters oder eines Stockrahmens die seitlichen Verkleidungsprofile am unteren Ende zunächst in Richtung der beiden eingezeichneten Pfeile um etwa 2 mm nach außen gedrückt werden, um auf diese Art und Weise Platz zu schaffen, um das Verkleidungsprofil für den unteren Schenkel aufclipsen zu können. Ohne die elastische Verschiebbarkeit der beiden angrenzenden Profile nach außen könnte das vierte Profil überhaupt nicht nachträglich aufgebracht werden.

Die Fig. 5 zeigt eine abgewandelte Ausführungsform des unteren Rahmenschenkels 3' eines Fensters, auf welches das Aluminiumprofil 7' klemmend aufclipsbar ist, indem es beidseits hinterschnittene Schultern des Holzprofils hintergreift. Das Aufclipsen ist dabei in dünnen Linien und durch Angabe eines gebogenen Pfeils angedeutet. Diese Ausführungsform ermöglicht eine elastische Verschiebbarkeit des Verkleidungsprofils 7' um ca. 2 mm nach außen (in der Fig. 5 also nach unten), um auf diese Art und Weise die im Zusammenhang mit Fig. 4 angesprochene elastische Nach-außen-Verschiebung der Profile zum Aufclipsen des jeweils vierten Verkleidungsprofils bewerkstelligen zu können.

In Fig. 6 ist ein Blattfederelement 17 zu erkennen, welches mit seinen abgewinkelten Endabschnitten 18 in etwas größere Ausnehmungen 19 der Aluminiumprofile einhakbar ist, um die Aluminiumprofile in der Gehrungsanlagekante 20 aneinanderzupressen. Die Ausnehmungen 19 sind dabei zweckmäßigerweise im Bereich von nutförmigen Vertiefungen der Profile angeordnet, so daß die Blattfederelemente 17 in der Montagestellung überhaupt nicht nach außen überstehen und somit auch nicht auffallen. Die Andeutung der Blattfederelemente in Fig. 4 soll somit lediglich die Lage andeuten, in Wahrheit sind sie aber stärker nach innen in Nuten der Profile verschoben und damit verdeckt angeordnet.

Die Erfindung ist nicht auf die dargestellten Ausführungsbeispiels beschränkt. Insbesondere wäre es auch - obgleich die Anmeldung auf den bevorzugten Fall von Holz-Alu-Fenstern abgestimmt worden ist - selbstverständlich auch möglich, Holz-Kunststoff-Fenster mit entsprechenden Kunststoffschalen in der Art und Weise auszugestalten, wie dies vorstehend anhand von Holz-Alu-Fenstern mit Aluminiumverkleidungsprofilen beschrieben worden ist.

## Patentansprüche

1. Holz-Alu-Fenster mit auf die Außenfläche der Holzprofile aufgesetzten Aluminiumprofilen, die die Holzprofile dreiseitig formschlüssig umfassende Schalen sind, wobei im Überdeckungsbereich in die Holzprofile Längsbelüftungsnuten eingefräst sind, dadurch gekennzeichnet, daß die Aluminiumprofile (5, 6, 7, 8) die Holzprofile mit engem Spiel umfassen und daß die Profile (5, 6, 7, 8) aufgrund ihrer Elastizität und/oder der Elastizität von Dämpfungsplättchen (11) sowie des Spiel-Abstandes zu den Innenflächen der Holzprofile um ca. 1 bis 3 mm, vorzugsweise 2 mm, nach außen verspannbar sind.

2. Holz-Alu-Fenster nach Anspruch 1, dadurch gekennzeichnet, daß den Aluminiumprofilen (5, 6, 7, 8) und den Holzprofilen (1, 2, 3, 4) vorzugsweise selbstklebende Dämpfungsplättchen (11) zwischengeordnet sind.

3. Holz-Alu-Fenster nach einem der Ansprüche 1 bis 3, dadurch gekennzeichnet, daß als Holzprofile leicht überarbeitete Holzprofile handelsüblicher Holzfenster verwendet werden, auf welche die, vorzugsweise wenigstens einseitig eine hinterschnittene Schulter (2', 3', 4') des Holzprofils (2, 3, 4) hintergreifenden, Aluprofile (6, 7, 8) aufgesteckt und ggf. durch einseitige Verschraubung (9) fixiert sind.

4. Holz-Alu-Fenster nach einem der Ansprüche 1 bis 4, dadurch gekennzeichnet, daß die Aluminiumprofile (5, 6, 7, 8) beidseitig hinterschnittene Schultern (2' 2") des Holzprofils hintergreifen, wobei einseitig die Schulter (2'') durch eine Nut (15) gebildet ist, in die U-förmige Randstreifen (16) des Aluminiumprofils (5, 6, 7, 8) klemmend eingreifen.

5. Holz-Alu-Fenster nach einem der Ansprüche 1 bis 4, dadurch gekennzeichnet, daß die Außenschenkel der Aluminiumprofile (6, 7, 8, 9) mit Ausnehmungen (19) zum Einhaken von die Ecke übergreifenden, die Aluminiumprofile zusammenspannenden Blattfederelementen (17) versehen sind.

6. Holz-Alu-Fenster nach Anspruch 5, dadurch gekennzeichnet, daß die Aluminiumprofile (5, 6, 7, 8) und die Holzprofile vor dem Ablängen vereinigt und erst danach die den Fensterschenkeln entsprechenden Abschnitte, ggf. auf Gehrung, abgetrennt werden.

7. Verfahren zum Herstellen eines Holz-Alu-Fensters nach einem der Ansprüche 1 bis 5, dadurch gekennzeichnet, daß zunächst auf drei der Holz-Rahmenprofile des fertigen Holzfensters die auf Gehrung geschnittenen Aluminiumprofile aufgeclipst werden, und daß zum Aufclipsen des vierten Aluminiumprofils die freien Enden der anschließenden Aluminiumprofile seitlich nach außen weggedrückt werden.

## Claims

1. Wood-aluminium window with aluminium profiles which are mounted on the outer face of the wooden profiles and which are shells enclosing the wooden profiles on three sides in a positively locking manner, longitudinal aerating grooves being milled in the wooden profiles in the overlap region, characterised in that the aluminium profiles (5, 6, 7, 8) enclose the wooden profiles with slight clearance, and the profiles (5, 6, 7, 8), owing to their elasticity and/or the elasticity of damping plates (11) and to the clearance of approximately 1 to 3 mm, preferably 2 mm, from the inner faces of the wooden profiles, can be braced outwards.

2. Wood-aluminium window according to claim 1, characterised in that preferably self-adhesive damping plates (11) are interposed between the aluminium profiles (5, 6, 7, 8) and the wooden profiles (1, 2, 3, 4).

3. Wood-aluminium window according to one of claims 1 to 3, characterised in that as wooden profiles slightly adapted wooden profiles of standard commercial wooden windows are used. on which aluminium profiles engaging preferably at least on one side behind an undercut shoulder (2', 3', 4') of the wooden profile (2. 3. 4) are mounted and are optionally fixed by a screw fixing (9).

4. Wood-aluminium window according to one of claims 1 to 4, characterised in that the aluminium profiles (5, 6, 7, 8) engage on both sides under undercut shoulders (2', 2") of the wooden profile, the shoulder (2") being formed on one side by a groove (15) into which the U-shaped edge strips (16) of the aluminium profile (5, 6, 7, 8) engage tightly.

5. Wood-aluminium window according to one of claims 1 to 4, characterised in that the outer flanges of the aluminium profiles (6, 7, 8, 9) are provided with recesses (19) for the hooking in of leaf spring elements (17) overlapping the corner and bracing the aluminium profiles together.

6. Wood-aluminium window according to claim 5, characterised in that the aluminium profiles (5, 6, 7, 8) and the wooden profiles are joined before being cut to length and are only cut off in sections corresponding to the window sides afterwards.

7. Method of manufacturing a wood-aluminium window according to one of claims 1 to 5, characterised in that first the mitred aluminium profiles are clipped on to three of the wooden frame profiles of the finished wooden window, and in that for clipping on the fourth aluminium profile the free ends of the adjacent aluminium profiles are pushed away laterally to the outside.

## Revendications

1. Fenêtre bois-aluminium, comportant des profilés en aluminium qui sont appliqués sur la surface extérieure des profilés en bois et sont constitués par des coques embrassant les profilés en bois sur trois faces par complémentarité de formes, des rainures d'aération longitudinales étant creusées dans les profilés en bois, à l'intérieur de la zone de recouvrement, caractérisée en ce que les profilés en aluminium (5, 6, 7, 8) embrassent les profilés en bois avec un jeu étroit et en ce que les profilés (5, 6, 7, 8) sont susceptibles d'être déformés vers l'extérieur, sur environ 1 à 3 mm, de préférence 2 mm, du fait de leur élasticité et/ou de l'élasticité de plaquettes d'amortissement (11) ainsi que du jeu d'espacement vis-à-vis des surfaces intérieures des profilés en bois.

2. Fenêtre bois-aluminium selon la revendication 1, caractérisée en ce que des plaquettes d'amortissement (11), de préférence auto-adhésives, sont interposées entre les profilés en aluminium (5, 6, 7, 8) et les profilés en bois (1, 2, 3, 4).

3. Fenêtre bois-aluminium selon l'une des revendications 1 et 2, caractérisée en ce que, comme profilés en bois, sont utilisés des profilés en bois légèrement sur-travaillés de fenêtres en bois du commerce, sur lesquels les profilés en aluminium (6, 7, 8), qui de préférence s'engagent, au moins d'un côté, derrière un épaulement (2', 3', 4') formé en contre-dépouille du profilé en bois (2, 3, 4), sont enfilés et, le cas échéant, fixés par un vissage (9) réalisé d'un côté.

4. Fenêtre bois-aluminium selon l'une des revendications 1 à 3, caractérisée en ce que les profilés en aluminium (5, 6, 7, 8) s'engagent des deux côtés derrière des épaulements (2', 2"), formés en contre-dépouille, du profilé en bois, l'épaulement (2") étant constitué d'un côté par une rainure (15) dans laquelle s'engagent, en y étant bloquées, des bandes de bord (16) en forme de U du profilé en aluminium (5, 6, 7, 8).

5. Fenêtre bois-aluminium selon l'une des revendications 1 à 4, caractérisée en ce que les branches extérieures des profilés en aluminium (6, 7, 8, 9) sont pourvues d'évidements (19) pour l'accrochage d'éléments en lame de ressort (17) s'engageant par-dessus les angles et maintenant assemblés par serrage les profilés en aluminium.

6. Fenêtre bois-aluminium selon la revendication 5, caractérisée en ce que les profilés en aluminium (5, 6, 7, 8) et les profilés en bois sont réunis avant d'être débités à bonne longueur et les tronçons correspondant aux branches de la fenêtre ne sont qu'ensuite séparés, le cas échéant avec formation d'un onglet.

7. Procédé de fabrication d'une fenêtre bois-aluminium selon l'une des revendications 1 à 5, caractérisé en ce que, tout d'abord, sur trois des profilés de cadre en bois de la fenêtre en bois terminée, on monte par encliquetage les profilés en aluminium découpés en onglets, et en ce qu'on fait s'écarter latéralement vers l'extérieur, en les poussant, les extrémités libres des profilés en aluminium qui sont joints, pour monter par encliquetage le quatrième profilé en aluminium.
